# EUROPÄISCHE PATENTSCHRIFT

(11) **EP 2 762 826 B1**
(45) Veröffentlichungstag und Bekanntmachung des Hinweises auf die Patenterteilung: **09.09.2015**
(21) Anmeldenummer: 13154084.1
(22) Anmeldetag: 05.02.2013
(51) Int. Cl.: F42B 33/06, F42D 5/045

(54) **Vorrichtung zur Explosivstoffbeseitigung**
Device for the removal of explosive substances
Dispositif destiné à éliminer une matière explosive

(43) Veröffentlichungstag der Anmeldung: 06.08.2014
(73) Patentinhaber: Umwelt-Technik-Metallrecycling GmbH, 23569 Lübeck (DE)
(72) Erfinder: Franck, Michael, 23569 Lübeck (DE)
(74) Vertreter: Patentanwälte Vollmann & Hemmer

(56) Entgegenhaltungen:
- EP-A1- 0 330 509
- EP-A2- 0 511 182
- FR-A1- 2 931 229
- US-A1- 2012 259 149

## Beschreibung

Die Erfindung betrifft eine Vorrichtung zur Explosivstoffbeseitigung gemäß dem Oberbegriff des Anspruchs 1.

Im Stand der Technik werden Detonationskammern für verschiedene Zwecke eingesetzt. Beispielweise können kontrollierte Explosionen zu Versuchszwecken in Detonationskammern durchgeführt werden. Ein weiteres Einsatzgebiet von Detonationskammern ist die Beseitigung von Explosivmitteln, die ebenfalls durch Kontrollierte Explosion in einer Detonationskammer entschärft und dann entsprechend entsorgt werden können. EP 0 511 182 (zeigt) ein Vorrichtung zur Explosivstoffbeseitigung.

Je nach Art und Menge des zu beseitigenden Explosivmittels können bei der kontrollierten Explosion hohe Kräfte auftreten, die auf die Detonationskammer wirken. Um eine hohe Sicherheit auch bei starken Sprengladungen zu gewährleisten, werden im Stand der Technik Detonationskammern mit entsprechend starken Wänden eingesetzt, die sehr teuer sind.

Vor diesem Hintergrund liegt der Erfindung die Aufgabe zugrunde, eine Vorrichtung zur Explosivstoffbeseitigung mit einer Detonationskammer bereitzustellen, welche kostengünstig herstellbar ist.

Diese Aufgabe wird gemäß der Erfindung wird durch eine Vorrichtung zur Explosivstoffbeseitigung mit den in Anspruch 1 angegebenen Merkmalen gelöst. Vorteilhafte Ausgestaltungen der Erfindung sind in den Unteransprüchen, der nachfolgenden Beschreibung und der Zeichnung angegeben.

Die erfindungsgemäße Vorrichtung zur Explosivstoffbeseitigung weist eine Detonationskammer auf, in welcher ein zu beseitigender/sprengender Explosivstoff deponierbar ist, wobei die Detonationskammer einen Mantel aufweist, welcher aus einem gewickelten Blech hergestellt ist wobei der Mantel eine zylindrische Formheit und durch ein handelsübliches Coil aus gewalzten Blech gebildet ist. Durch den Aufbau des zylindrischen Mantels aus einem gewickelten Material können Herstellungskosten für die Vorrichtung zur Explosivstoffbeseitigung eingespart werden. Ein mehrlagiger gewickelter Mantel kann einerseits effektiv insbesondere die bei der Explosion auftretenden radial auf die Innenwand des Mantels wirkenden Kräfte aufnehmen. Andererseits ist im Vergleich zu einem massiv aufgebauten Mantel mit einer vorbestimmten Wanddicke weniger Material erforderlich.

Der zylindrische Mantel ist, aus einem Blechcoil, gebildet. Dies bringt einen weiteren Kostenvorteil, da für die Detonationskammer einfach ein handelsübliches Blechcoil, wie es beispielsweise in der Automobilindustrie verwendet wird, verwendet werden kann. Insbesondere im Hinblick darauf, dass das Blechcoil nach einer vorbestimmten Anzahl von Sprengungen im Inneren der Detonationskammer ersetzt werden muss und somit ein Verschleißteil ist, ist es besonders wichtig, dass es somit billig zu ersetzen ist. Derartige Blechcoils, wie sie in der Automobilherstellung zur Karosseriefertigung eingesetzt werden, haben hohe Anforderungen insbesondere an die Oberflächenqualität und die Materialgüte, schon geringe Abweichungen reichen aus, um eine solche Nutzung auszuschließen. Derartige Coils haben dann nur noch Schrottwert, sind jedoch für die erfindungsgemäße Nutzung ohne weiteres einsetzbar und somit besonders kostengünstig.

Darüber hinaus ist gemäß einer bevorzugten Ausführungsform an den beidseitigen Mantelenden der Detonationskammer jeweils ein als Widerlager wirkendes Stirnteil angeordnet. Das jeweils flanschartig an den beiden gegenüberliegenden Enden der Detonationskammer angeordnete Stirnteil verschließt einerseits die Öffnungen der Detonationskammer, so dass unter anderen verhindert wird, dass beispielsweise bei der Explosion erzeugte Splitter aus der Detonationskammer herausfliegen. Andererseits nimmt es die bei der kontrollierten Explosion axial wirkenden Kräfte auf.

Ein weiterer Vorteil ergibt sich dadurch, dass die jeweiligen Stirnteile angeordnet und ausgebildet sein können, um bei einer Detonation von in der Detonationskammer deponiertem Explosivstoff Detonationsenergie in axialer Richtung mit Bezug auf die Detonationskammer aufzunehmen.

Gemäß einer weiteren bevorzugten Ausführungsform ist der Mantel ausgebildet, um bei einer Detonation von in der Detonationskammer deponiertem Explosivstoff Detonationsenergie in radialer Richtung mit Bezug auf die Detonationskammer aufzunehmen.

Wenn die Stirnteile gemäß noch einer weiteren bevorzugten Ausführungsform jeweils verschiebbar an den beidseitigen Mantelenden der Detonationskammer angeordnet sind, kann axiale Energie beim Durchführen einer kontrollierten Explosion durch das Verschieben der schweren Stirnteile gezielt abgebaut werden.

Vorzugsweise sind die Stirnteile jeweils als mit Ballaststoff befüllte Behälter ausgebildet. Hierzu können beispielsweise handelsübliche Container eingesetzt werden. Auch hierdurch wird ein kostengünstiger Aufbau der Vorrichtung ermöglicht, wobei die Container ungefüllt gut transportiert werden können.

Besonders kostengünstig ist die Vorrichtung, wenn die Behälter mit Sand und / oder mit Wasser gefüllte Container sind.

Weiterhin weist der Mantel vorzugsweise einen Innendurchmesser von 500 - 700 mm, vorzugsweise von etwa 600 mm und eine Länge von 1600 - 2000 mm, vorzugsweise von etwa 1800 mm auf, so dass auch größere Explosivmittel in der Detonationskammer untergebracht und auf sichere Weise beseitigt werden können.

Eine weitere Kostenreduzierung der Vorrichtung kann dadurch erreicht werden, dass der Mantel durch ein handelsübliches Coil aus gewalztem Blech gebildet ist.

Die Erfindung ist nachfolgend anhand eines in der Zeichnung dargestellten Ausführungsbeispiels näher erläutert. Es zeigen
- Fig. 1: eine perspektivische Ansicht einer Vorrichtung zur Explosivstoffbeseitigung gemäß einer Ausführungsform der Erfindung;
- Fig. 2: ein Querschnitt durch die in Fig. 1 dargestellte Vorrichtung zur Explosivstoffbeseitigung;
- Fig. 3: ein Längsschnitt durch die in Fig. 1 dargestellte Vorrichtung zur Explosivstoffbeseitigung; und
- Fig. 4: ein Längsschnitt durch die in Fig. 1 dargestellte Vorrichtung zur Explosivstoffbeseitigung orthogonal zu dem in Fig. 3 dargestellten Längsschnitt.

Fig. 1 ist eine perspektivische Ansicht einer Vorrichtung 1 zur Explosivstoffbeseitigung gemäß einer Ausführungsform der Erfindung. Die Vorrichtung 1 weist eine Bodenplatte 2 auf, auf welcher die Detonationskammer 3 mit zwei Stimteilen 4, 4' angeordnet ist. Diese Bodenplatte 2 besteht beispielsweise aus Beton oder Asphalt und kann Teil eines natürlichen oder künstlichen Bodens, Fundaments oder dergleichen sein. Die Detonationskammer 3 weist einen im Wesentlichen zylindrischen Mantel 5 auf, welcher noch näher in Zusammenhang mit Fig. 2 beschrieben wird. Im Inneren 10 (siehe Fig. 2) des Mantels 5 kann eine Probe 6 mit Explosivstoff (z. B. eine Bombe, Miene, Granate oder dergleichen) angeordnet werden und kontrolliert zur Explosion gebracht werden, um danach sicher entsorgt bzw. gelagert werden zu können. Weiterhin ist der Mantel 5 auf einem Wagen 7 angeordnet. An den beidseitigen Stirnenden der Detonationskammer 3 sind die oben bereits erwähnten Stirnteile 4, 4' flanschartig angeschlossen. Die Stirnteile 4, 4' wirken bei der Detonation im Inneren der Detonationskammer 3 als Widerlager. In er Linie verschließen die Stirnteile 4, 4' dabei weniger die stirnseitigen Öffnungen der Detonationskammer 3 sondern nehmen effektiv die bei der Detonation axial wirkenden Kräfte auf. Ein gezielter Energieabbau kann dabei dadurch stattfinden, dass die Stirnteile 4, 4' bei der Detonation um einen geringen Betrag verschieben. Wie in der Figur erkennbar ist, sind die Stirnteile 4, 4' jeweils als nach oben offenere Behälter 8, 8' bzw. Container ausgebildet, in welchen Sand und/oder Wasser zur Stabilisierung bzw. Beschwerung der Behälter 8, 8' gefüllt wird, um der Detonationsenergie stand zu halten. Die Behälter 8, 8' bilden somit eine Art Trägheitsverschluss für die Detonationskammer 3.

Fig. 2 ist Querschnitt durch die in Fig. 1 dargestellte Vorrichtung 1 zur Explosivstoffbeseitigung. Wie hier gut erkennbar ist, weist die Detonationskammer 3 einen zylindrischen Mantel 5 auf, welcher aus einem gewickelten Blechcoil aufgebaut ist. Im Inneren 10 des Mantels 5 ist ein Hohlraum 12 zum Anordnen der Probe 6, die kontrolliert zur Explosion gebracht werden soll, gebildet. Weiterhin ist erkennbar, dass der Wagen 7 mit einer Vielzahl von Rollen 11, hier mit vier Rollen 11, 11', 11", 11''', versehen ist, die auf der Bodenplatte 2 laufen. Diese Rollen ermöglichen es, den durch das Blechcoil gebildeten Mantel 5 zwischen den Stirnteilen 8, 8' herauszuschieben, um die Probe 6 bzw. den zu beseitigenden Explosivstoff nebst Ummantelung aufzunehmen und nachfolgend den Mantel 5 möglichst erschütterungsfrei wieder zwischen die Stirnteile 4,4' zu verbringen.

In der hier dargestellten Ausführungsform weist der zylindrische Mantel 5 einen Innendurchmesser D_{I} von 600 mm auf. Die in dem Hohlraum 12 befindliche Probe 6 ist von der Bodenplatte 2 dabei um 1175 mm beabstandet, was in der Figur durch den Abstand A_{P} gekennzeichnet ist.

Fig. 3 ist ein Längsschnitt durch die in Fig. 1 dargestellte Vorrichtung 1 zur Explosivstoffbeseitigung. Wie hier erkennbar ist, wird die Probe 6 mit ihrer Längsachse parallel zur Längsachse L des zylindrischen Mantels 5 ausgerichtet in dem Hohlraum 12 der Detonationskammer 3 angeordnet. Die nach oben offenen Behälter 8, 8' sind jeweils auf Fußteilen 13, 13' angeordnet, welche in der hier gezeigten Ausführungsform eine Höhe H_{F} von 500 mm aufweisen. Die Behälter 8, 8' weisen eine Höhe H_{B} von 2000 mm und eine Breite B_{B} von ebenfalls 2000 mm auf. Die Länge L_{D} der aus dem gewickelten Blechcoil bestehenden Detonationskammer 3 beträgt 1600 mm.

Fig. 4 ist ein weiterer Längsschnitt durch die in Fig. 1 dargestellte Vorrichtung 1 zur Explosivstoffbeseitigung, welcher orthogonal zu dem in Fig. 3 dargestellten Längsschnitt ist. Der durch das Bezugszeichen 14 gekennzeichnete Doppelpfeil deutet die Bewegungsrichtung des Wagens 7 an, auf welchem die Detonationskammer 3 gelagert ist. Weiterhin sind hier die Dimensionen der Probe 6 mit einer Länge L_{P} von 742 mm und einem Durchmesser D_{P} von 220 mm angegeben. Die Länge L_{B} der Behälter 8, 8' beträgt jeweils 2800 mm, wobei die Behälter 8, 8' einen in einem Abstand A_{B-B} von 5900 mm auf der Bodenplatte 2 angeordnet sind, gemessen von ihren jeweiligen von der Detonationskammer 3 wegweisenden Außenwänden 9, 9'.

Die oben beschriebene Vorrichtung 1 zur Explosivstoffbeseitigung ist ausgelegt, um bis zu 500 kg TNT in der Detonationskammer 3 kontrolliert zu sprengen und die dabei wirkenden Kräfte effektiv aufzunehmen. Die vorstehend angegebenen Abmessungen und Dimensionierungen sind nur beispielhaft zu verstehen. Es versteht sich, dass je nach Größe und/oder Menge des zu entsorgenden Explosivstoffes nebst Ummantelung diese in weiten Bereichen variiert werden können. Der Einsatz handelsüblicher Blechcoils und mit Sand und/oder Wasser gefüllter Container der vorbeschriebenen Dimensionen stellt jedoch eine besonders kostengünstige Variante dar, da es sich um handelsübliche Container handelt und als Blechcoils vorzugsweise solche eingesetzt werden, wie sie bei der Blechherstellung üblich sind und kostengünstig als vorzugsweise Schrott anfallen.

### Bezugszeichenliste

- 1: - Vorrichtung
- 2: - Bodenplatte
- 3: - Detonationskammer
- 4, 4': - Stirnteil
- 5: - Mantel
- 6: - Probe
- 7: - Wagen
- 8, 8': - Behälter
- 9, 9': - Außenwände
- 10: - Inneres
- 11, 11', 11", 11'": - Rollen
- 12: - Hohlraum
- 13, 13': - Fußteile
- 14: - Doppelpfeil

- D_{I}: - Innendurchmesser Mantel
- A_{P}: - Abstand Probe zu Bodenplatte
- H_{F}: - Höhe Fußteil
- H_{B}: - Höhe Behälter
- B_{B}: - Breite Behälter
- L_{B}: - Länge Behälter
- L_{D}: - Länge Detonationskammer
- L_{P}: - Länge Probe
- D_{P}: - Durchmesser Probe
- A_{B-B}: - Abstand Behälter - Behälter
- L: - Längsachse

## Patentansprüche

1. Vorrichtung (1) zur Explosivstoffbeseitigung mit einer Detonationskammer (3), in welcher ein zu beseitigender/sprengender Explosivstoff (6) deponierbar ist, wobei die Detonationskammer (3) einen Mantel (5) aufweist, welcher aus einem gewickelten Blech hergestellt ist, **dadurch gekennzeichnet, dass** der Mantel (5) eine zylindrische Form hat und durch ein handelsübliches Coil aus gewalztem Blech gebildet ist.

2. Vorrichtung (1) gemäß Anspruch 1, **dadurch gekennzeichnet, dass** an den beidseitigen Mantelenden der Detonationskammer (3) jeweils ein als Widerlager wirkendes Stirnteil (4, 4') angeordnet ist.

3. Vorrichtung (1) gemäß Anspruch 2, **dadurch gekennzeichnet, dass** die jeweiligen Stirnteile (4, 4') angeordnet und ausgebildet sind, um bei einer Detonation von in der Detonationskammer (3) deponiertem Explosivstoff (6) Detonationsenergie in axialer Richtung mit Bezug auf die Detonationskammer (3) aufzunehmen.

4. Vorrichtung (1) gemäß einem der Ansprüche 1 bis 3, **dadurch gekennzeichnet, dass** der Mantel (5) ausgebildet ist, um bei einer Detonation von in der Detonationskammer (3) deponiertem Explosivstoff (6) Detonationsenergie in radialer Richtung mit Bezug auf die Detonationskammer (3) aufzunehmen.

5. Vorrichtung (1) gemäß einem der Ansprüche 2 bis 4, **dadurch gekennzeichnet, dass** die Stirnteile (4, 4') jeweils verschiebbar an den beidseitigen Mantelenden der Detonationskammer (3) angeordnet sind.

6. Vorrichtung (1) gemäß einem der Ansprüche 2 bis 5, **dadurch gekennzeichnet, dass** die Stirnteile (4,4') jeweils als mit Ballaststoff befüllte Behälter (8, 8') ausgebildet sind.

7. Vorrichtung (1) gemäß Anspruch 6, **dadurch gekennzeichnet, dass** die Behälter (8, 8') vorzugsweise mit Sand und / oder mit Wasser gefüllte Container sind.

8. Vorrichtung (1) gemäß einem der Ansprüche 1 bis 7, **dadurch gekennzeichnet, dass** der Mantel (5) einen Innendurchmesser von 500 - 700 mm, vorzugsweise von etwa 600 mm und eine Länge von 1600 - 2000 mm, vorzugsweise von etwa 1800 mm aufweist.

## Claims

1. A device (1) for explosive disposal, with a detonation chamber (3), in which an explosive substance (6) which is to be disposed of / detonated, can be deposited, wherein the detonation chamber (3) comprises a casing (5) which is manufactured of a wound sheet, **characterised in that** the casing (5) has a cylindrical shape and is formed by way of a commercially available coil of rolled sheet.

2. A device (1) according to claim 1, **characterised in that** a face part (4, 4') which acts as a abutment is arranged on the casing ends of the detonation chamber (3) which are at both sides.

3. A device (1) according to claim 2, **characterised in that** the respective face parts (4, 4') are arranged and designed, in order to absorb detonation energy in the axial direction with respect to the detonation chamber (3), in the case of a detonation of explosive substance (6) deposited in the detonation chamber (3).

4. A device (1) according to one of the claims 1 to 3, **characterised in that** the casing (5) is designed in order to absorb detonation energy in the radial direction with respect to the detonation chamber (3), in the case of a detonation of explosive substance (6) deposited in the detonation chamber (3).

5. A device (1) according to one of the claims 2 to 4, **characterised in that** the face parts (4, 4') are each displaceably arranged on the casing ends of the detonation chamber (3) which are at both sides.

6. A device (1) according to one of the claims 2 to 5, **characterised in that** the face parts (4, 4') are each designed as containers (8, 8') filled with ballast material.

7. A device (1) according to claim 6, **characterised in that** the containers (8, 8') are preferably containers filled with sand and/or water.

8. A device (1) according to one of the claims 1 to 7, **characterised in that** the casing (5) has an inner diameter of 500 - 700 mm, preferably of about 600 mm, and a length of 1600 - 2000 mm, preferably of about 1800 mm.

## Revendications

1. Dispositif (1) destiné à éliminer une matière explosive, comprenant une chambre de détonation (3) dans laquelle peut être déposée une matière explosive (6) à éliminer/faire sauter, la chambre de détonation (3) comportant une enveloppe (5) constituée d'une tôle enroulée, **caractérisé en ce que** l'enveloppe (5) a une forme cylindrique et est constituée d'une bobine du commerce en tôle laminée.

2. Dispositif (1) selon la revendication 1, **caractérisé en ce qu'**est disposée à chacune des deux extrémités latérales de l'enveloppe de la chambre de détonation (3) une partie frontale (4, 4') servant de butée.

3. Dispositif (1) selon la revendication 2, **caractérisé en ce que** les parties frontales (4, 4') respectives sont agencées et conçues pour absorber l'énergie de détonation, lors d'une détonation de matière explosive (6) déposée dans la chambre de détonation (3), en direction axiale par rapport à la chambre de détonation (3).

4. Dispositif (1) selon l'une des revendications 1 à 3, **caractérisé en ce que** l'enveloppe (5) est conçue pour absorber l'énergie de détonation, lors d'une détonation de matière explosive (6) déposée dans la chambre de détonation (3), en direction radiale par rapport à la chambre de détonation (3).

5. Dispositif (1) selon l'une des revendications 2 à 4, **caractérisé en ce que** les parties frontales (4, 4') sont disposées de manière à pouvoir se déplacer respectivement aux extrémités latérales de l'enveloppe de la chambre de détonation (3).

6. Dispositif (1) selon l'une des revendications 2 à 5, **caractérisé en ce que** les parties frontales (4, 4') sont conçues chacune sous la forme de réservoirs (8, 8') remplis de matière de ballast.

7. Dispositif (1) selon la revendication 6, **caractérisé en ce que** les réservoirs (8, 8') sont, de préférence, des conteneurs remplis de sable et/ou d'eau.

8. Dispositif (1) selon l'une des revendications 1 à 7, **caractérisé en ce que** l'enveloppe (5) présente un diamètre intérieur de 500 - 700 mm, de préférence d'env. 600 mm et une longueur de 1600 - 2000 mm, de préférence d'env. 1800 mm.
